# EUROPÄISCHE PATENTSCHRIFT

(11) **EP 1 938 932 B1**
(45) Veröffentlichungstag und Bekanntmachung des Hinweises auf die Patenterteilung: **21.07.2010**
(21) Anmeldenummer: 07024434.8
(22) Anmeldetag: 17.12.2007
(51) Int. Cl.: B26D 1/28, B26D 7/00, B26D 7/01, B26D 7/06, B26D 7/32

(54) **Maschine zum Schneiden von strangförmigen Lebensmitteln in Scheiben sowie Schneidverfahren**
Machine for cutting restiform foods into slices and cutting method
Machine destinée à couper des produits alimentaires en forme de tronçon en rondelles, ainsi que procédé de coupe

(30) Priorität: 22.12.2006 DE 102006062336
(43) Veröffentlichungstag der Anmeldung: 02.07.2008
(73) Patentinhaber: Reifenhäuser, Uwe, 57632 Flammersfeld (DE)
(72) Erfinder: Reifenhäuser, Uwe, 57632 Flammersfeld (DE)
(74) Vertreter: Bauer, Dirk

(56) Entgegenhaltungen:
- EP-A- 1 243 386
- DE-U- 1 998 415
- DE-U1- 29 508 402
- US-A- 3 846 958

## Beschreibung

### Einleitung

Die Erfindung betrifft eine Maschine zum Schneiden von strangförmigen Lebensmitteln in Scheiben, mit einer Vorschubeinrichtung, mit der ein Gutsstrang aus einem Zuführbereich auf eine Schneidebene zu förderbar ist, einer Schneideinrichtung, deren Schneidorgan in der Schneidebene rotierbar ist, und einer Abtransporteinrichtung, mit der die von dem Gutsstrang sukzessive abgeschnittenen Scheiben von der Schneidebene weg förderbar sind, wobei das Schneidorgan zwischen zwei von gegenüberliegenden Seiten an dieses angrenzenden und parallel zu der Schneidebene ausgerichteten Führungseinrichtungen angeordnet ist und die Führungseinrichtungen miteinander korrespondierende Öffnungen besitzen, die einen maximalen Förderquerschnitt für den Gutsstrang bilden, wobei in Vorschubrichtung betrachtet sich gegenüberliegende Abschnitte der Ränder der Öffnungen jeweils eine Gegenschneide für das Schneidorgan bilden. Außerdem betrifft die Erfindung ein Schneideverfahren, das mittels einer vorgenannten Maschine ausführbar ist.

### Stand der Technik

Schneidmaschinen der vorstehend genannten Art sind allgemein bekannt. So weisen beispielsweise Kotelettschneider einen auf der Vorschubseite in die Kammerwandungen integrierte rahmenförmige Führungseinrichtung auf, die eine Breite von ca. 10 mm bis 20 mm besitzt. Auf der gegenüberliegenden Seite des Messers befindet sich ebenfalls eine Führungseinrichtung in Form eines z.B. aus Kunststoff bestehenden Rahmens ungefähr gleicher Breite wie die erste Führungseinrichtung. Das Messer und auch der zwischen den beiden Führungseinrichtungen bestehende Schneidspalt besitzen eine Dicke bzw. Breite von mehr als 3 bis 4 mm, bedingt auch durch die Notwendigkeit, mit dem Messer die in einem Kotelettstrang befindlichen Knochen zu durchtrennen und daher eine hinreichende Steifigkeit zu gewährleisten. Die von dem Kotelettstrang abgeschnittenen Scheiben besitzen auf der Abtransportseite dieselbe stehende Ausrichtung, wie dies bei dem Strang im Zuführbereich, d.h. ein Bereich der Vorschubeinrichtung, auch der Fall ist.

Aufgrund der großen Breite des Schneidspaltes sowie der großen Dicke des Messers ist die Schneidqualität bei den bekannten Maschinen verbesserungsfähig. Insbesondere kommt es häufig zu einem Versatz zwischen dem vorderen und dem hinteren Schnitt, was die Optik der abgeschnittenen Scheiben, d.h. eines Koteletts, negativ beeinträchtigt. Dies ist jedoch so lange nicht weiter von Belang, wie die Schnittflächen der nachfolgend abgeschnittenen Scheiben nach dem Schneidvorgang wieder unmittelbar und deckungsgleich miteinander in Kontakt stehen, wie dies bei einer übereinander gestapelten Anordnung der Fall ist. Problematisch werden die Mängel in der Schneidqualität, d.h. insbesondere der Geometriegenauigkeit des Schnitts bzw. der entstandenen Scheiben, erst dann, wenn eine geschindelte Ablage, d.h. eine liegend gefächerte Anordnung, der Scheiben gewünscht ist. Dies wird heutzutage zunehmend beispielsweise bei fertig abgepackten Schnitzeln oder Filetstücken verlangt, wie sie in Selbstbedienungstheken dargeboten werden. Die Schneidqualität wird auch dann sehr bedeutsam, wenn Scheiben mit einem genau vorbestimmten Gewicht toleranzarm erzeugt werden müssen.

### Aufgabe

Der Erfindung liegt die Aufgabe zugrunde, eine Maschine und ein Verfahren zum Schneiden von strangförmigen Lebensmitteln in Scheiben, insbesondere von Frischfleisch, wie beispielsweise Schnitzelfleisch oder Filetstücken, vorzuschlagen, bei dem eine hohe Geometriegenauigkeit und damit auch eine hohe Gewichtsgenauigkeit der abgeschnittenen Scheiben erzielbar ist, so dass sich diese in Selbstbedienungs-(SB-)Verpackungseinheiten in optisch attraktiver Weise in geschindelter Anordnung der Scheiben verpacken lassen.

### Lösung

Ausgehend von einer Maschine der eingangs beschriebenen Art wird diese Aufgabe gemäß Anspruch 1 gelöst..

Die erfindungsgemäß sehr geringe Dicke der Führungseinrichtung führt zu einer signifikanten Reduzierung der für den Vorschub des strangförmigen Lebensmittels erforderlichen Kraft. Die Vorschubkräfte sind insbesondere bei Frischfleisch, das in Kombination mit den im Bereich der Führungseinrichtung verwendeten Materialien einen vergleichsweise hohen Reibungskoeffizient aufweist, relativ groß, wodurch sich in Verbindung mit der des Weiteren sehr großen Flexibilität und Verformbarkeit der Lebensmittelstränge zwangsläufig auch recht große Verformungen im Bereich der im Entstehen begriffenen Scheibe ergeben. Mit sinkender Dicke der Führungseinrichtung nimmt die von der Vorschubeinrichtung beim Vorschub aufzubringende und damit möglicherweise Verformungen im Bereich der entstehenden Scheibe verursachende Vorschubkraft ebenfalls ab. Mit Hilfe der erfindungsgemäßen Maschine lassen sich auch aus diesem Grunde Scheiben mit hoher Geometriegenauigkeit erzeugen, die zum einen den Anforderungen an ein gewichtsgenaues Schneiden für SB-Verpackungen gerecht werden und zum anderen auch eine hohe optische Qualität bei einer abgefächerten Präsentation in einer Verkaufsverpackung sicherstellen.

Gemäß der Erfindung wird vorgeschlagen, dass die in Vorschubrichtung betrachtet hintere Führungseinrichtung insgesamt aus einem die Öffnung für den Gutsstrang aufweisenden Blech mit konstanter Dicke besteht. In Abkehr von der bislang üblichen Ausbildung der Führungseinrichtung als Rahmen mit einer Dicke, die die senkrecht zur Vorschubrichtung gemessene Rahmenhöhe übersteigt, besitzt die erfindungsgemäß eingesetzte hintere Führungseinrichtung nunmehr eine wesentlich größere Höhe der Rahmenschenkel, als deren sich in Vorschubrichtung erstreckende Dicke. Die Fertigung aus Blechmaterial ist überdies sehr einfach und kostengünstig.

Eine Weiterbildung der erfindungsgemäßen Schneidmaschine besteht außerdem darin, dass die in Vorschubrichtung betrachtet vor dem Schneidorgan befindliche Gegenschneide den selben oder einen geringfügig kleineren Abstand von der Drehachse des Schneidorgans besitzt, wie bzw. als die in Vorschubrichtung betrachtet hinter dem Schneidorgan angeordnete Gegenschneide. Diese erfindungsgemäße Höhengleichheit der Gegenschneiden, führt dazu, dass beide Gegenschneiden quasi zeitgleich wirksam werden, woraus eine sehr gute Schneidqualität resultiert. Es liegt jedoch auch im Rahmen der Erfindung, wenn ein geringfügiger Höhenversatz, d.h. Abfall in Vorschubrichtung besteht, der typischerweise im Bereich bis ca. 1 mm liegt.

Um die Schneidqualität weiter zu verbessern, insbesondere den Schneiddruck des in das Lebensmittel eindringenden Messers zu reduzieren, sollte der lichte Abstand zwischen den gegenüberliegenden Führungseinrichtungen, zumindest in denn die Gegenschneiden bildenden Abschnitten, kleiner als 2 mm, vorzugsweise kleiner als 1,5 mm weiter vorzugsweise kleiner als 1 mm sein. Exzellente Schneidergebnisse ließen sich beispielsweise mit Messern in Bereich zwischen 0,5 mm und 0,8 mm erzielen, wobei die lichte Weite der korrespondierenden Öffnungen in den Führungseinrichtungen in diesem Fall beispielsweise lediglich ca. 150 mm x 150 mm betrug. Ein auf die Dimensionen des zu schneidenden Lebensmittelstrangs abgestimmter Öfmungsquerschnitt erlaubt aufgrund der vergleichsweise geringen freien Längen des Messers innerhalb des Öffnungsquerschnitts die Verwendung entsprechend dünner Messer. Hingegen ist bei groß dimensionierten. Öffnungsquerschnitten im Bereich von ca. 300 mm x 300 mm die Verwendung derartig dünner Messer aus Festigkeitsgründen bzw. Stabilitätsgründen kaum möglich.

Vorteilhafterweise besteht auch die in Vorschubrichtung betrachtet vordere Führungseinrichtung insgesamt aus einem die Öffnung für den Gutsstrang aufweisenden Blech mit konstanter Dicke, wobei an den unteren Rand der Öffnung ein sich über deren Breite erstreckendes Überbrückungselement angeschlossen ist, das einen Spaltbereich zwischen der ein umlaufendes Förderband oder ein umlaufendes Förderriemchen aufweisenden Vorschubeinrichtung in deren vorderen Umlenkbereich abdeckt, wobei die Oberfläche der Vorschubeinrichtung einen kleinen Winkel mit der Oberfläche der Überbrückungseinheit einschließt und letztere stetig in die Oberfläche des die Gegenschneide bildenden Blechs übergeht. Das in Vorschubrichtung leicht abfallend geneigte Überbrückungselement verhindert, dass der Gutsstrang im Bereich des Umlenkbereichs der Vorschubeinrichtung nach unten in den sich dort bildenden verengenden Spalt gezogen wird, wodurch die Kontinuität und Gleichmäßigkeit der Vorschubbewegung ebenso beeinträchtigt würde, wie dies zum Vorschub die gesamt erforderliche Kraft erhöht würde.

Die Erfindung weiter ausgestaltend ist vorgesehen, dass die Vorschubeinrichtung aus einem Förderband und einer Mehrzahl sich in Vorschubrichtung daran anschließenden Förderriemchen besteht, deren der Schneideinrichtung abgewandte Umlenkwalze mit Formschlusselementen zum Eingriff in die Unterseite des Gutsstrangs versehen ist. Auf diese Weise wird ein Durchrutschen zwischen der beispielsweise mit Zähnen oder Stacheln versehenen Umlenkwalze und der Unterseite des vorzuschiebenden Gutsstrangs vermieden und eine hinreichende Gleichmäßigkeit in der Vorschubbewegung sichergestellt. Die Vermeidung von Förmschlusselementen im Bereich der der Schneideinrichtung zugewandten Umlenkwalze verhindert, dass dort der Gutsstrang in den Spaltbereich zwischen der vorderen Führungseinrichtung und dem Umlenkbereich der Fördereinrichtung hineingezogen wird.

Wenn die Oberfläche der hinteren Gegenschneide höher angeordnet ist, als eine von einem umlaufenden Förderband oder umlaufenden Förderriemchen gebildete Ablageoberfläche der Abtransporteinrichtung, wird erreicht, dass die im Entstehen begriffene Scheibe nicht ihre Aufrichtung parallel zu der typischerweise ungefähr vertikal verlaufenden Schneidebene beibehält, sondern in Vorschubrichtung abkippt und somit im Bereich der Abtransporteinrichtung eine liegende Anordnung einnimmt. Bei entsprechender Abstimmung von Vorschubgeschwindigkeit bzw. Schneidfrequenz und der Geschwindigkeit der Abtransporteinrichtung lässt sich somit eine geschindelte bzw. abgefächerte Anordnung der fertigen Scheiben erreichen. Ein Abkippen der im Entstehen begriffenen Scheiben bzw. der gerade abgeschnittenen Scheiben, was insbesondere bei einer geschindelten Ablage der Scheiben wichtig ist, wird also damit begünstigt, dass der Scheibe keine Aufstandsfläche zur Verfügung steht, die eine Beibehaltung der aufrechten Position ermöglichen könnte.

Falls erforderlich, kann das Abkippen der abgeschnittenen Scheiben auch dadurch begünstigt werden, dass die Vorschubeinrichtung in Vorschubrichtung betrachtet gegenüber der Horizontalen abfällt und die Schneidebene senkrecht zu der Ebene der Vorschubeinrichtung ausgerichtet ist, d.h. gleichfalls einen Winkel gegenüber der Vertikalen einschließt.

Die weiter oben angegebene Aufgabe wird erfindungsgemäß gleichfalls durch ein Verfahren gemäß Anspruch 8 gelöst.

Während die im Verhältnis zur Scheibendicke geringe Dicke der "stromabwärts" angeordneten Gegenschneide zu einer Reduzierung der erforderlichen Vorschubkräfte führt und insgesamt die Vorschubbewegung vergleichmäßigt, wird durch die nur sehr gering ausgeprägte Unterstützung der im Entstehen begriffenen bzw. abgeschnittenen Scheibe durch die Gegenschneide das Abkippen der Scheiben begünstigt, wodurch die gefächerte bzw. geschindelte Anordnung der abgelegten Scheiben zuverlässig erreicht werden kann.

Eine erfindungsgemäße Ausgestaltung des vorstehend genannten Verfahrens besteht darin, dass Scheiben mit einer Dicke größer als 10 mm vorzugsweise größer als 12 mm abgeschnitten werden. Hierbei handelt es sich typischerweise um Scheiben von Schweineschnitzel, Schweinefilet, Rinderfilet oder Lammfilet, die zwecks Verpackung in einer Selbstbedienungs-Verpackungseinheit zudem sehr gewichtsgenau abgeschnitten werden müssen, was durch die geringen Vorschubkräfte, d.h. den sehr exakten Vorschub und die durch die Gegenschneiden bewirkte Schneidqualität ermöglicht wird.

### Ausführungsbeispiel

Die Erfindung wird nachfolgend anhand eines Ausführungsbeispiels einer Schneidmaschine, die in der Zeichnung dargestellt ist, näher erläutert. Es zeigt:
- Figur 1.: eine perspektivische Ansicht auf eine Schneidmaschine von einer Vorschubeinrichtung aus gesehen,
- Figur 2: eine perspektivische Ansicht der Schneidmaschine gemäß Figur 1 von der Abtransporteinrichtung aus gesehen,
- Figur 3: wie Figur 2 jedoch aus einer anderen Perspektive und
- Figur 4: einen Schnitt durch die Vorschubeinrichtung, die Führungseinrichtungen, das Schneidorgan und die Abtransporteinrichtung.

Eine in den Figuren 1 bis 3 nur ausschnittsweise dargestellte Schneidmaschine zum Abschneiden von Scheiben von strangförmigen Lebensmitteln, insbesondere von Frischfleisch, wie Schweineschnitzel oder Schweinefilets, umfasst eine Vorschubeinrichtung 1, die aus einem umlaufenden Förderband 2 und einem sich daran in Vorschubrichtung (Pfeil 3) anschließenden Fördermittel in Form einer Mehrzahl um zwei parallel zueinander ausgerichtete beabstandete Umlenkwalzen 4 umlaufende Förderriemchen 5. Im Anschluss an die Förderriemchen 5 befindet sich eine Schneideinrichtung, die aus zwei weitestgehend deckungsgleich aufgebauten und parallel zueinander im Abstand angeordneten Führungseinrichtungen 6V, 6A sowie einem zwischen diesen Führungseinrichtungen 6V, 6A verlaufenden und den Spalt zwischen diesen Führungseinrichtungen 6V, 6A nahezu ausfüllenden Schneidorgan 7 in Form eines in Richtung des Pfeils 8 rotatorisch umlaufenden sichelförmigen Messers mit einer vorderen Schneidkante 9.

Wie sich insbesondere aus Figur 2 ergibt, schließt sich an die Schneideinrichtung, die auch einen nicht dargestellten, aber aus dem Stand der Technik bekannten Messerantrieb besitzt, eine Abtransporteinrichtung 10 in Form eines endlos umlaufenden Abtransportförderbandes an, auf dessen oberer Ablageoberfläche 11 die von dem Gutsstrang abgeschnittenen Scheiben zur Auflage kommen.

Die Vorschubeinrichtung 1 weist des Weiteren noch eine in Vorschubeinrichtung 3 bewegbare Vorschubplatte 12 auf, die auf ihrer Vorderseite mit Eingriffselementen zur Herstellung einer Formschlussverbindung mit dem Ende des zu schneidenden Gutsstrangs versehen sein kann. Die in Vorschubrichtung 3 erste Umlenkwalze 4 des Riemchenfördermittels, ist mit radial nach außen über die Ebene des Förderbandes 2 vorstehenden Eingriffselementen in Form von Zähnen versehen, die die Unterseite des zu schneidenden Gutsstrangs eingreifen und auf die Weise ein Durchrutschen verhindern und eine Vergleichmäßigung der Vorschubbewegung bewirken. Die zweite Umlenkwalze 4, die unmittelbar vor der ersten Fübrungseinrichtung 6 angeordnet ist, besitzt derartige Eingriffselemente in Form von Zähnen nicht.

Aus den Figuren 3 und 4 wird der Aufbau der beiden Führungseinrichtungen 6V und 6A deutlich: Beide Führungseinrichtungen 6V, 6A bestehen jeweils insgesamt aus einem Blech, das jeweils eine Öffnung 13 aufweist, die einen maximalen Förderquerschnitt definiert. Die Öffnungen 13 haben eine rechteckförmige Gestalt mit abgerundeten Eckbereichen 14. Die Dicke der die Führungseinrichtungen 6V, 6A bildenden Bleche beträgt ca. 1 bis 2 mm.

Ein zwischen den beiden Blechen ausgebildeter Führungsspalt 15 für das Messer 7 besitzt eine Breite von 0,8 mm und wird nahezu vollständig von dem Messer 7 ausgefüllt, das aus diesem Grunde eine sehr gute seitliche Führung durch die einander zugewandten Seitenfläche der Bleche erfährt. Trotz der mit 0,8 mm sehr geringen Dicke des Messers 7 ist dessen Stabilität in Verbindung mit dem vergleichsweise kleinen Querschnitt der Öffnung 13 (ca. 150 x 200 mm) völlig ausreichend, um knochenfreies Fleisch zu schneiden.

In Figur 4 ist der Anschaulichkeit halber schematisch ein Gutsstrang 16 eingezeichnet, von dem im Bereich der Abtransporteinrichtung 10 einige geschindelt angeordnete Scheiben 17 dargestellt sind. Die Schneidkante 9 des Messers 7, befindet sich gerade innerhalb des Querschnitts des Gutsstrangs 16, wodurch sich eine gerade im Entstehen begriffene Scheibe 17' bildet, die in ihrem oberen Abschnitt bereits leicht gekippt ist, so dass sich ein keilförmiger Spalt zu der Schnittfläche des Gutsstrangs 16 bildet.

Figur 3 verdeutlicht, dass Abschnitte der Führungseinrichtungen 6V, 6A Gegenschneiden 19V,19A für die vordere Schneidkante 9 des Messers 7 bilden. Dies gilt für erste Abschnitte, die parallel zu der Oberfläche des Förderbandes der Vorschubeinrichtung 2 bzw. der Abtransporteinrichtung 10 angeordnet sind, ebenso wie für Abschnitte 18', die senkrecht hierzu ausgerichtet sind, aber auch für die dazwischen liegenden unteren gerundeten Abschnitte 18".

Aus Figur 4 ergibt sich, dass zwischen den Gegenschneiden 19V und 19A jeweils im unteren horizontalen Bereich 18 ein leichter Höhenversatz 20 von weniger als 1 mm besteht. Dieser kann aber durchaus auch null sein, so dass die Gegenschneiden 19V, 19A auf exakt derselben Höhe sind- Ein weiterer Höhenversatz 21 besteht zwischen der Schneidkante 19A im Abschnitt 18 und der Oberfläche 11 der Abtransporteinrichtung 10. Beide vorgenannten Höhenversätze 20 und 21 begünstigen das Abkippen der Scheiben 17 auf die Oberfläche 11 der Abtransporteinrichtung 10, was für die gewünschte geschindelte Ablage von Bedeutung ist.

Der Figur 4 lässt sich außerdem noch entnehmen, dass zwischen der dem Messer 7 zugewandten Umlenkwalze 4 für die Förderriemchen 5 und dem die Führungseinrichtung 6V bildenden Blech ein streifenförmiges, vom Querschnitt die Form eines Keils besitzendes Überbrilckungselement 22 vorhanden ist. Dessen Oberfläche 23 liegt in einer Ebene mit der Oberfläche der Förderriemchen 5 bzw. gegenüber diesen leicht abgesenkt. Die Oberfläche 23 des Überbrückungselements 22 liegt des Weiteren in einer Ebene, mit der die Gegenschneide 19V der Führungseinrichtung 6V fluchtet, Es besteht aber auch die Möglichkeit, dass die Gegenschneide 19V leicht gegenüber dem Überbrückungselement 22 abgesenkt ist. Das Überbrückungselement 22 kann aus Metall bestehen und z.B. mit dem Blech der Führungseinrichtung 6V verschweißt sein, kann aber auch aus z.B. Teflon^{®} bestehen und anderweitig in seiner Position fixiert sein. Im gesamten Verlauf der Vorschubeinrichtung 1 und der Abtransporteinrichtung 10 dürfen keine Höhendifferenzen der Art vorhanden sein, dass der Gutsstrang 16 bzw. die abgeschnittenen Scheiben 17 einen Weg nach "oben" überwinden müssten, da hierdurch die Vorschub- bzw. Förderbewegung unzulässig behindert und verungleichmäßigt würde. Die geschindelt abgelegten Scheiben 17 werden im Anschluss an die Abtransporteinrichtung 10 einer bekannten Verpackungseinrichtung zugeführt, in der sie in eine Kunststoff- oder Papierschale gelegt und z.B. in einer Schutzatmosphäre mit Folie eingeschweißt und etikettiert werden.

### Bezugszeichenliste:

- 1: Vorschubeinrichtung
- 2: Förderband
- 3: Vorschubrichtung
- 4: Umlenkwalze
- 5: Förderriemchen
- 6V, 6A: Führungseinrichtung
- 7: Messer
- 8: Drehrichtung
- 9: Schneidkante
- 10: Abtransporteinrichtung
- 11: Oberfläche
- 12: Vorschubplatte
- 13: Öffnung
- 14: Eckbereich
- 15: Spalt
- 16: Gutsstrang
- 17,17'.: Scheibe
- 18, 18', 18".: Bereich
- 19V, 19A: Gegenschneide
- 20: Höhenversatz
- 21: Höhenversatz
- 22: Überbrfickungselemeztt
- 23: Oberfläche

## Patentansprüche

1. Maschine zum Schneiden von strangförmigen Lebensmitteln in Scheiben (17), mit einer Vorschubeinrichtung (1), mit der ein Gutsstrang (16) aus einem Zuführbereich auf eine Schneidebene zu förderbar ist, einer Schneideinrichtung, deren Schneidorgan in der Schneidebene rotierbar ist, und einer Abtransporteinrichtung (10), mit der die von dem Gutsstrang (16) sukzessive abgeschnittenen Scheiben (17) von der Schneidebene weg förderbar sind, wobei das Schneidorgan zwischen zwei von gegenüberliegenden Seiten an dieses angrenzenden Führungseinrichtungen (6V, 6A) angeordnet ist und die Führungseinrichtungen (6V, 6A) miteinander korrespondierende Öffnungen (13) besitzen, die den maximalen Förderquerschnitt für den Gutsstrang (16) bilden, wobei in Vorschubrichtung (3) betrachtet sich gegenüberliegende Abschnitte (18, 18', 18") der Ränder der Öffnungen (13) jeweils eine Gegenschneide (19V, 19 A) für das Schneidorgan bilden, **dadurch gekennzeichnet, dass** die Dicke der in Vorschubrichtung (3) betrachtet hinter dem Schneidorgan liegenden Führungseinrichtung (6A), die insgesamt aus einem die Öffnung (13) für den Gutstrang (16) aufweisenden Blech mit konstanter Dicke besteht, weniger als 5 mm beträgt, und dass die in Vorschubrichtung (3) betrachtet vordere Führungseinrichtung (6V) ebenfalls insgesamt aus einem die Öffnung (13) für den Gutstrang (16) bildenden Blech mit konstanter Dicke besteht.

2. Maschine nach Anspruch 1, **dadurch gekennzeichnet, dass** die in Vorschubrichtung (3) betrachtet vor dem Schneidorgan befindliche Gegenschneide (19V) einen geringeren oder den selben Abstand von der Drehachse des Schneidorgans besitzt, als bzw. wie die hinter dem Schneidorgan angeordnete Gegenschneide (19A).

3. Maschine nach einem der Ansprüche 1 oder 2, **dadurch gekennzeichnet, dass** der lichte Abstand zwischen den gegenüberliegenden Führungseinrichtungen (6V, 6A) zumindest in dem die Gegenschneiden (19V, 19A) bildenden Abschnitten (18, 18', 18") kleiner als 2 mm, vorzugsweise kleiner als 1,5 mm, weiter vorzugsweise kleiner als 1,0 mm ist.

4. Maschine nach einem der Ansprüche 1 bis 3, **dadurch gekennzeichnet, dass** an den unteren Rand der Öffnung (13) ein sich über deren Breite erstreckendes Überbrückungselement (22) abgeschlossen ist, das einen Spaltbereich zwischen der ein umlaufendes Förderband oder ein umlaufendes Förderriemchen (5) aufweisenden Vorschubeinrichtung (1) in deren vorderen Umlenkbereich abdeckt, wobei die Oberfläche (23) der Vorschubeinrichtung (1) geringfügig höher als die Oberfläche des Überbrückungselements (22) oder in Vorschubrichtung abfallend gegenüber dieser geneigt angeordnet ist und die Oberfläche (23) des Überbrückungselements (22) wiederum stetig in die Oberfläche des die Gegenschneide (19V) bildenden Blechs übergeht.

5. Maschine nach einem der Ansprüche 1 bis 4, **dadurch gekennzeichnet, dass** die Vorschubeinrichtung (1) aus einem Förderband (2) und einer Mehrzahl sich in Vorschubrichtung (3) daran anschließenden Förderriemchen (5) besteht, deren der Schneideinrichtung abgewandte Umlenkwalze (4) mit Formschlusselementen zum Eingriff in die Unterseite des Gutsstrangs (16) versehen ist.

6. Maschine nach einem der Ansprüche 1 bis 5, **dadurch gekennzeichnet, dass** die Oberfläche der hinteren Gegenschneide (19A) höher angeordnet ist als eine von einem umlaufenden Förderband oder umlaufenden Förderriemchen (5) gebildete Oberfläche (11) der Abtransporteinrichtung (10).

7. Maschine nach einem der Ansprüche 1 bis 6, **dadurch gekennzeichnet, dass** die Vorschubeinrichtung (1) in Vorschubrichtung (3) betrachtet gegenüber der Horizontalen abfällt und die Schneidebene senkrecht zu der Ebene der Vorschubeinrichtung (1) ausgerichtet ist.

8. Verfahren zum Schneiden von strangförmigen Lebensmitteln in Scheiben und zum automatischen Anordnen der abgeschnittenen Scheiben, wobei ein Gutsstrang (16) des Lebensmittels in einem Zuführbereich einer Schneidmaschine mittels einer Vorschubeinrichtung (10) auf eine Schneidebene zugefördert wird und von dem Gutsstrang (16) mittels einer Schneideinrichtung sukzessive Scheiben (17) abgeschnitten werden, wobei der Gutsstrang (16) beim Entstehen einer Scheibe von einer vor und einer hinter einem Schneidorgan der Schneideinrichtung angeordneten Gegenschneide (19V, 19A), die durch Abschnitte (18, 18', 18") jeweils einer vor und einher hinter dem Schneidorgan befindlichen Führungseinrichtung (6V, 6A) gebildet werden, abgestützt wird, wobei die abgeschnittenen Scheiben (17) von einer bewegten Ablageoberfläche (11) einer Abtransporteinrichtung (10) aufgenommen werden, **dadurch gekennzeichnet, dass** die in Vorschubrichtung (3) betrachtet hinter dem Schneidorgan liegende Führungseinrichtung (6A), insgesamt aus einem die Öffnung (13) für den Gutstrang (16) aufweisenden Blech mit konstanter Dicke und die in Vorschubrichtung (3) betrachtet vordere Führungseinrichtung (6V) ebenfalls insgesamt aus einem die Öffnung (13) für den Gutstrang (16) bildenden Blech mit konstanter Dicke besteht, wobei eine entstehende Scheibe (17) lediglich in einem Teilbereich ihrer Dicke von der hinter dem Schneidorgan angeordneten Gegenschneide (19A) unterstützt wird und dass die Scheiben (17) in geschindelter Anordnung auf der Oberfläche der Abtransporteinrichtung (10) abgelegt werden.

9. Verfahren nach Anspruch 8, **dadurch gekennzeichnet, dass** Scheiben (17) mit einer Dicke größer als 10 mm, vorzugsweise größer als 12 mm, abgeschnitten werden.

## Claims

1. A machine for cutting string-shaped food into slices (17), comprising a feed device (1) by means of which a product string (16) can be conveyed from a feeding area to a cutting plane, a cutting device, the cutting element of which can be rotated in the cutting plane, and a removal device (10) by means of which the slices (17), which have been successively cut from the product string (16), can be conveyed away from the cutting plane, wherein the cutting element is arranged between two guide devices (6V, 6A), which adjoin said cutting element from two opposite sides and the guide devices (6V, 6A) have openings (13), which correspond with one another and which form the maximum conveying cross section for the product string (16), wherein, viewed in feeding direction (3), sections (18, 18', 18") located opposite one another of the edges of the openings (13) in each case form a counter cutter (19V, 19A) for the cutting element, **characterized in that** the thickness of the guide device (6A), which, viewed in feeding direction (3), is located downstream from the cutting element, which collectively consists of a metal sheet comprising a constant thickness, which encompasses the opening (13) for the product string (16), is less than 5 mm and **in that** the front guide device (6V), viewed in feeding direction (3), also collectively consists of a metal sheet comprising a constant thickness, which forms the opening (13) for the product string (16).

2. The machine according to claim 1, **characterized in that** the counter cutter (19V), which, viewed in feeding direction (3), is located upstream of the cutting element, has a smaller or the same distance from the axis of rotation of the cutting element than or as, respectively, the counter cutter (19A), which is arranged downstream from the cutting element.

3. The machine according to one of claims 1 or 2, **characterized in that** the clearance between the guide devices (6V, 6A) located opposite to one another, at least in the sections (18, 18', 18") forming the counter cutters (19V, 19A), is smaller than 2 mm, preferably smaller than 1.5 mm, more preferably smaller than 1.0 mm.

4. The machine according to one of claims 1 to 3, **characterized in that** a bridging element (22), which extends across the width of the lower edge of the opening (13), is connected thereto, said bridging element (22) covers a gap area between the feed device (1), which encompasses a rotary conveyor belt or a rotary conveying strap (5), in the front deflection area of said feed device (1), wherein the surface (23) of the feed device (1) is arranged so as to be slightly higher than the surface of the bridging element (22) or so as to be sloping in feeding direction at an incline relative thereto and the surface (23) of the bridging element (22) in turn steadily passes into the surface of the metal sheet, which forms the counter cutter (19V).

5. The machine according to one of claims 1 to 4, **characterized in that** the feed device (1) consist of a conveyor belt (2) and of a plurality of conveying straps (5), which connect thereto in feed direction (3), the guide roller (4) of which, which faces away from the cutting device, is provided with form-fit elements for engaging with the bottom side of the product string (16).

6. The machine according to one of claims 1 to 5, **characterized in that** the surface of the rear counter cutter (19A) is arranged so as to be higher than a surface (11) of the removal device (10), which is formed by a rotary conveyor belt or by rotary conveying straps (5).

7. The machine according to one of claims 1 to 6, **characterized in that** the feed device (1) slopes relative to the horizontal, viewed in feed direction (3), and that the cutting plane is oriented at right angles to the plane of the feed device (1).

8. A method for cutting string-shaped food into slices and for automatically arranging the cut slices, wherein a product string (16) of the food is conveyed in a feeding area of a cutting machine to a cutting plane by means of a feed device (10) and successive slices (17) are cut from the product string (16) by means of a cutting device, wherein, in response to the production of a slice, the product string (16) is supported by one counter cutter (19V, 19A) arranged upstream of and by one counter cutter (19V, 19A) arranged downstream from a cutting member of the cutting device, with said counter cutter (19V, 19A) being formed by sections (18, 18', 18") of a guide device (6V, 6A), one of which is located upstream of and one of which is located downstream from the cutting element in each case, wherein the cut slices (7) are accommodated by a moved depositing surface (11) of a removal device (10), **characterized in that** the guide device (6A), which, viewed in feeding direction (3), is located downstream from the cutting element, which collectively consists of a metal sheet comprising a constant thickness, which encompasses the opening (13) for the product string (16) and the front guide device (6V), viewed in feeding direction (3), also collectively consists of a metal sheet comprising a constant thickness, which forms the opening (13) for the product string (16), wherein a produced slice (17) is supported by the counter cutter (19A) arranged downstream from the cutting element only in a partial area of its thickness and **in that** that slices (17) are deposited in a shingled arrangement on the surface of the removal device (10).

9. The method according to claim 8, **characterized in that** the slices (17) are cut with a thickness of greater than 10 mm, preferably greater than 12 mm.

## Revendications

1. Machine pour le découpage en tranches (17) de produits alimentaires en forme de boudin, avec un dispositif d'avance (1) permettant de transporter un boudin de produit (16) à partir d'une zone d'alimentation vers un plan de coupe, un dispositif de coupe, dont l'organe de coupe peut être mis en rotation dans le plan de coupe, et un dispositif d'évacuation (10) permettant d'évacuer du plan de coupe les tranches (17) coupées successivement à partir du boudin de produit (16), dans laquelle l'organe de coupe est disposé entre deux dispositifs de guidage (6V, 6A) adjacents à celui-ci par deux côtés opposés, et les dispositifs de guidage (6V, 6A) possèdent des ouvertures (13) correspondant l'une avec l'autre et formant la section transversale maximale de transport pour le boudin de produit (16), dans laquelle des portions (18, 18', 18") de bord des ouvertures (13), opposées l'une à l'autre dans le sens d'avancement (3), forment chacune un contre-couteau (19V, 19A) pour l'organe de coupe, **caractérisée en ce que** l'épaisseur du dispositif de guidage (6A) situé derrière l'organe de coupe dans le sens d'avancement (3), constituée dans l'ensemble d'une tôle comportant l'ouverture (13) destinée au boudin de produit (16), avec une épaisseur constante, mesure moins de 5 mm, et **en ce que** le dispositif de guidage (6V) situé devant dans le sens d'avancement (3) est également dans l'ensemble constitué d'une tôle formant l'ouverture (13) destinée au boudin de produit (16), avec une épaisseur constante.

2. Machine selon la revendication 1, **caractérisée en ce que** le contre-couteau (19V) situé devant l'organe de coupe dans le sens d'avancement (3) présente un plus petit espacement ou le même espacement que le contre-couteau (19A) disposé derrière l'organe de coupe par rapport à l'axe de rotation de l'organe de coupe.

3. Machine selon l'une des revendications 1 ou 2, **caractérisée en ce que** l'espace libre entre les dispositifs de guidage (6V, 6A) opposés est inférieur à 2 mm, de préférence inférieur à 1,5 mm, mieux encore inférieur à 1,0 mm, au moins dans les portions (18, 18', 18") formant les contre-couteaux (19V, 19A).

4. Machine selon l'une des revendications 1 à 3, **caractérisée en ce qu'**un élément de pontage (22) raccordé au bord inférieur de l'ouverture (13) s'étend sur la largeur de celle-ci, en recouvrant, dans la zone de déviation, une zone de fente devant le dispositif d'avance (1) comportant une bande transporteuse périphérique ou une petite courroie de transport périphérique, la surface (23) du dispositif d'avance (1) étant légèrement plus élevée que la surface de l'élément de pontage (22) ou étant disposée de façon inclinée vers le bas par rapport au sens d'avance par rapport, et la surface (23) de l'élément de pontage (22) se prolongeant quant à elle de façon continue dans la surface de la tôle formant le contre-couteau (19V).

5. Machine selon l'une des revendications 1 à 4, **caractérisée en ce que** le dispositif d'avance (1) est constitué d'une bande transporteuse (2) et d'une pluralité de petites courroies de transport (5) disposées à la suite de celle-ci dans le sens d'avancement (3), dont le cylindre de renvoi (4) détourné du sens de coupe est pourvu d'éléments d'engagement par complémentarité de forme, destinés à s'engager dans la face inférieure du boudin de produit (16).

6. Machine selon l'une des revendications 1 à 5, **caractérisée en ce que** la surface du contre-couteau arrière (19A) est disposée plus en hauteur qu'une surface (11) du dispositif d'évacuation (10), formée par une bande transporteuse périphérique ou une petite courroie de transport périphérique (5).

7. Machine selon l'une des revendications 1 à 6, **caractérisée en ce que** le dispositif d'avance (1) est incliné par rapport à l'horizontale dans le sens d'avancement (3), et le plan de coupe est orienté perpendiculairement au plan du dispositif d'avance (1).

8. Procédé pour le découpage en tranches de produits alimentaires en forme de boudin, et pour la disposition automatique des tranches coupées, dans lequel un boudin de produit (16) du produit alimentaire situé dans une zone d'alimentation d'une machine de coupe est transporté vers un plan de coupe au moyen d'un dispositif d'avance (10), et des tranches (17) successives sont coupées à partir du boudin de produit (16) au moyen d'une dispositif de coupe, dans lequel, lors de la formation d'une tranche, le boudin de produit (16) est soutenu par deux contre-couteaux (19V, 19A) disposés devant et derrière un organe de coupe du dispositif de coupe, formés respectivement par des portions (18, 18', 18") de deux dispositifs de guidage (6V, 6A) situés respectivement devant et derrière l'organe de coupe, dans lequel les tranches coupées (17) sont reçues par une surface de support (11) en mouvement d'un dispositif d'évacuation (10), **caractérisé en ce que** le dispositif de guidage (6A) situé derrière l'organe de coupe dans le sens d'avancement (3) est constitué dans l'ensemble d'une tôle avec une épaisseur constante, comportant l'ouverture (13) pour le boudin de produit (16), et le dispositif de guidage (6V) situé devant dans le sens d'avancement (3) est également constitué dans l'ensemble d'une tôle avec une épaisseur constante, formant l'ouverture (13) pour le boudin de produit (16), dans lequel une tranche (17) en cours de formation est soutenue seulement dans une région partielle de son épaisseur par le contre-couteau (19A) disposé derrière l'organe de coupe, et **en ce que** les tranches (17) sont déposées en superposition sur la surface du dispositif d'évacuation (10).

9. Procédé selon la revendication 8, **caractérisé en ce que** des tranches (17) sont coupées avec une épaisseur supérieure à 10 mm, de préférence supérieure à 12 mm.
